# EUROPÄISCHE PATENTSCHRIFT

(11) **EP 2 580 061 B1**
(45) Veröffentlichungstag und Bekanntmachung des Hinweises auf die Patenterteilung: **04.09.2019**
(21) Anmeldenummer: 12735465.2
(22) Anmeldetag: 12.07.2012
(51) Int. Cl.: B41J 3/407, B41J 3/54

(54) **VORRICHTUNG ZUM BEHANDELN VON PACKMITTELN UND HALTE- UND ZENTRIEREINHEIT FÜR PACKMITTEL**
DEVICE FOR TREATING PACKAGING MEANS, AND HOLDING AND CENTRING UNIT FOR PACKAGING MEANS
DISPOSITIF DE TRAITEMENT D'EMBALLAGES ET UNITÉ DE RETENUE ET DE CENTRAGE POUR EMBALLAGES

(30) Priorität: 02.09.2011 DE 102011112281; 02.09.2011 DE 102011112106
(43) Veröffentlichungstag der Anmeldung: 17.04.2013
(73) Patentinhaber: KHS GmbH, 44143 Dortmund (DE)
(72) Erfinder: SCHACH, Martin, 44799 Bochum (DE); STENNER, Holger, 45721 Haltern am See (DE)
(86) Internationale Anmeldenummer: PCT/EP2012/002929
(87) Internationale Veröffentlichungsnummer: WO 2013/029712

(56) Entgegenhaltungen:
- DE-A1-102009 043 497

## Beschreibung

Vorrichtungen zum Behandeln von Packmitteln sind in unterschiedlichen Ausführungen bekannt. Bekannt sind u.a. auch Vorrichtungen (DE 10 2009 043 497 A1), die die Merkmale des Oberbegriffs des Patentanspruchs 1 aufweisen und bei denen die Packmittel während des gesamten Transportes von einem Packmitteleinlauf bis an einen Packmittelauslauf an jeweils ein und derselben Halte- und Zentriereinheit (Puck) gehalten sind und die Halte- und Zentriereinheiten die Packmittel erst am Packmittelauslauf freigeben, von dem die Halte- und Zentriereinheiten dann auf einer Puck-Rückführ-Transportstrecke an den Packmitteleinlauf zurückbewegt werden.

Drucksysteme zum Bedrucken von Behältern unter Verwendung von digitalen, nach dem Tintenstrahl- oder Ink-Jet-Prinzip arbeitenden elektrischen Druckköpfen sind dem Fachmann bekannt. Bekannt sind dabei insbesondere auch Drucksysteme oder Druckmaschinen, bei denen an einem um wenigstens eine vertikale Achse umlaufend angetriebenen Transportelement mehrere Behandlungs- oder Druckpositionen zur Aufnahme jeweils eines zu bedruckenden Behälters gebildet sind, an denen die Behälter unter Verwendung von elektronisch ansteuerbaren nach dem Tintenstrahl- oder Ink-Jet-Prinzip arbeitenden digitalen Druckköpfen bedruckt werden.

Aufgabe der Erfindung ist es, eine Vorrichtung der gattungsgemäßen Art dahingehend weiterzubilden, dass sie bei hoher Betriebssicherheit eine problemlose Anpassung an Packmittel unterschiedlicher Art, Größe und Form möglich macht bzw. bei hoher Betriebssicherheit mit einem geringen montagetechnischen Aufwand und in kompakter Bauform realisierbar ist. Zur Lösung dieser Aufgabe ist eine Vorrichtung entsprechend dem Patentanspruch 1 ausgebildet.

Bevorzugte Ausführungsformen der Erfindung sind in den Unteransprüchen definiert.

"Packmittel" sind im Sinne der Erfindung Verpackungen oder Behältnisse, die im Lebensmittelbereich und dabei speziell auch im Getränkebereich üblicherweise verwendet werden, und zwar insbesondere Behälter, wie z. B. Flaschen, Dosen, auch Weichverpackungen, beispielsweise solche hergestellt aus Karton und/oder Kunststofffolie und/oder Metallfolie.

Unter "Puck" ist im Sinne der Erfindung eine Halte-, Zentrier- und Ausrichteinheit für die Packmittel zu verstehen, an der das jeweilige Packmittel gehalten von dem Packmitteleinlauf an den Packmittelauslauf durch eine Packmittel-Transportstrecke des Transportsystems bewegt wird und welches hierbei bevorzugt auch eine gesteuerte Orientierung des jeweiligen Packmittels für dessen Behandlung bewirkt.

"Transportmäßig an einander anschließenden Transportelemente" bedeutet im Sinne der Erfindung Transportelemente oder Transport- und Behandlungselemente, die so ausgebildet und angeordnet sind, dass sie an Übergabebereichen die Pucks von einem benachbarten in einer Transportrichtung vorausgehenden Transportelement aufnehmen, halten und an ein in Transportrichtung folgendes Transportelement weiterleiten.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Insbesondere wird eine Halte- und Zentriereinheit offenbart und beansprucht, bei der das Sekundärteil, in dem das Packmittel, die Flasche oder der Behälter gehalten wird, um eine vertikale Achse drehbar und antreibbar an oder in einem Primärteil gelagert ist, und weiterhin motorisch antreibbar ist. Hierbei kann in eine Ausführungsform, der bevorzugten, vorgesehen werden, dass das Sekundärteil den Rotor eines elektromagnetischen Direktantriebes bildet, und so das gesteuerte Ausrichten und/oder Drehen des jeweiligen Packmittels erfolgt. Hierfür wird vorzugsweise das Sekundärteil mit einer Permanentmagnetanordnung versehen, die mit einem Stator des elektromagnetischen Direktrehantriebes oder mit einer diesen Stator bildenden Elektromagnetanordnung zusammenwirkt.

Alternativ hierzu kann das Sekundärteil auch einen stufenlos regel- und steuerbarer elektrischer Motor, insbesondere einen Servomotor umfassen oder in einer Hauptkomponente aus einem solchen Motor bestehen. In diesem Fall umfasst das Primärteil in einer Hauptkomponente das Motorgehäuse bzw. besteht im Wesentlichen aus dem Motorgehäuse eines stufenlos regel- und steuerbaren Motors. Da zu jedem Zeitpunkt die Winkelstellung des Rotors respektive des Packmittels sein muss, ist idealerweise am Sekundärteil, ggf. auch am Primärteil, wenigstens eine Kodierung für die Drehwinkellage vorgesehen, welche mit einem geeigneten Sensor oder Leseeinheit, insbesondere einem oder mehreren Inkremental-Sensoren an der jeweiligen Arbeitsposition zusammenwirkt. Weiterhin kann alternativ oder ergänzende das Primärteil relativ zur jeweiligen Behandlungspositionen in seiner Drehwinkellage immer eindeutig bestimmt oder bestimmbar ausgeführt sein, indem eine formschlüssige Aufnahme, Zentriereinheit oder ein Kupplungselement vorgesehen ist, so dass nur die relative Drehwinkellage des Sekundärteils zum Primärteil durch einen Sensor, eine Leseeinheit etc. erfassbar gestaltet sein muss. Die Lage relativ zum Drucksegment bzw. dem Druckkopf kann dann hieraus abgeleitet werden.

Bei der Bedruckung von leeren Packmitteln, insb. PET-, PEN-, PE- oder PP-Leerflaschen, was den Normalfall darstellt, sollte vorteilhafterweise das Packmittel unter leichten Überdruck stehen. Hierzu wird an der Halte- und Zentriereinheit ein Konter- oder Gegenstück zu einem maschinen- oder drucksegmentseitigen Kupplungselement vorgesehen, das insbesondere in der Art einer Schnellkupplung ausgebildet ist. Hierüber kann ein dampf- oder gasförmigen Medium, z.B. Druckluft, durch eine innere Leitung, hier der hohle Innerraum des Pucks, in das Packmittel geleitet werden. Der untere Auslass dieser inneren Leitung bildet im idealerweise ein zentrales Zentrierelement/-konus. Hierfür ist mindestens ein Transport- und Behandlungseinheit, idealerweise die erste, mit einer Dampf- oder Gasquelle verbunden oder umfasst einen geeigneten Kompressor.

Vorteilhafterweise wird das Konterelement der Kupplung als Rückschlagventil ausgebildet oder ein Rückschlagventil ist in der inneren Leitung vorgesehen. Hierdurch kann nach dem Vorspannen mit einem dampf- und/oder gasförmigen Medium, z.B. Druckluft, dieser Druck über die gesamte Packmitteltransport- bzw. Druckstrecke im Packmittel erhalten werden.

Die Erfindung wird im Folgenden anhand der Figuren an Ausführungsbeispielen näher erläutert. Es zeigen:
- Fig. 1: in vereinfachter schematischer und perspektivischer Darstellung eine Vorrichtung bzw. Anlage zum Behandeln von Packmitteln durch Aufbringen einer Ausstattung in Form eines Mehrfach-Drucks auf die Packmittel;
- Fig. 2: in vereinfachter schematischer Darstellung die Vorrichtung bzw. Anlage zum Behandeln von Packmitteln in Draufsicht;
- Fig. 3: in schematischer Darstellung und in Draufsicht den Transport- oder Förderweg der Packmittel durch die Vorrichtung der Figuren 1 und 2;
- Fig. 3: in einer perspektivischen Teildarstellung eines der Transport- und Behandlungselemente, bestehend aus mehreren Drucksegmenten;
- Fig. 4: in perspektivischer Teildarstellung eines der Transport- und Behandlungselemente;
- Fig. 5: in perspektivischer Darstellung ein Drucksegment des Transport- und Behandlungselementes der Fig. 4;
- Fig. 6 - 8: in verschiedenen Darstellungen eine Halte- und Zentriereinheit der Vorrichtung der Figur 1, auch zusammen mit einem als Flasche ausgebildeten Packmittel;
- Fig. 9: eine Schnittdarstellung durch eine Halte- und Zentriereinheit der Vorrichtung der Figur 1;
- Fig. 10: in den Positionen a) und b) die Halte- und Zentriereinheit im Schnitt zusammen mit einem als Flasche ausgebildeten Packmittel in unterschiedlichen Betriebszuständen;
- Fig. 11: in der Position a) in perspektivischer Darstellung eine Primärteil einer Halte- und Zentriereinheit und in den Positionen b) - g) unterschiedliche, mit den Premierteil einer Halte- und Zentriereinheit kombinierbare Sekundäreinheiten;
- Fig. 12: in perspektivischer Darstellung ein Transport- und Behandlungselement einer weiteren Ausführungsform der Erfindung, vorzugsweise zur Verwendung bei der Vorrichtung bzw. Anlage der Fig. 1;
- Fig. 13 und 14: ein Drucksegment des Transport- und Behandlungselementes der Fig. 12 in unterschiedlichen Ansichten;
- Fig. 15: einen vereinfachten Horizontalschnitt durch das Drucksegment der Fig. 13 und 14;
- Fig. 16: einen vereinfachten Vertikalschnitt durch das Drucksegment der Fig. 13 und 14;
- Fig. 17 und 18: jeweils in perspektivischer Teildarstellung ein Dummy-Segment zur Verwendung bei der Vorrichtung bzw. Anlage der Fig. 1 bzw. bei dem Transport- und Behandlungselement der Figur 12.

Die in den Figuren allgemein mit 1 bezeichnete Vorrichtung dient zum Aufbringen einer Ausstattung, beispielsweise in Form eines Aufdrucks oder Mehrfachdrucks auf Packmittel 2 in Form von Flaschen, und zwar entweder unmittelbar auf die Außen- oder Mantelfläche der Packmittel 2 oder aber auf dort bereits aufgebrachte, z.B. mit einer Teilausstattung versehene Etiketten.

Zum Bedrucken werden die Packmittel 2 der Vorrichtung 1 bzw. deren Packmitteleinlauf 1.1 über einen äußeren Transporteur aufrecht stehend in einer Transportrichtung A zugeführt, bewegen sich dann innerhalb der Vorrichtung 1 auf einer mehrfach bogenförmig umgelenkten Transportstrecke. Nach dem Bedrucken werden die Packmittel 2 weiterhin aufrecht stehend an einem Packmittelauslauf 1.2 über einen äußeren Transporteur einer weiteren Verwendung zugeführt. Der Transportweg der Packmittel 2 beim Zuführen, beim Bewegen durch die Vorrichtung 1 sowie beim Wegführen aus der Vorrichtung 1 ist in der Figur 2 schematisch mit 3 dargestellt.

Im Einzelnen besteht die Vorrichtung 1 aus mehreren in Transportrichtung A unmittelbar aneinander anschließenden Modulen 4.1 - 4.n, und zwar bei der dargestellten Ausführungsform aus insgesamt acht Modulen 4.1 - 4.8, wobei sämtliche Module 4.1 - 4.8 jeweils von einer identischen Grundeinheit 5 gebildet sind, die mit den für die spezielle Aufgabe des jeweiligen Moduls 4.1 - 4.8 notwendigen Funktionselementen ausgestattet ist.

Jede Grundeinheit 5 umfasst u.a. eine in einem Modulgehäuse 6 untergebrachte Antriebs- und Steuereinheit und ein an der Oberseite des Modulgehäuses 6 angeordnetes und durch die Antriebs- und Steuereinheit u.a. um eine vertikale Maschinenachse des jeweiligen Moduls 4.1 - 4.8 umlaufend antreibbares Transport- und Behandlungselement 7, 7a mit einer Vielzahl von Aufnahmen 8, die am Umfang des Transport- und Behandlungselementes 7 bzw. 7a in gleichmäßigen Winkelabständen vereilt vorgesehen sind und von denen jede Aufnahme 8 zum gesicherten Aufnehmen jeweils eines Packmittels 2 ausgebildet ist.

Die Transport- und Behandlungselemente 7, 7a der einzelnen Module 4.1 - 8.1 sind unmittelbar bzw. transportmäßig an einander anschließend angeordnet und gegenläufig, aber synchron derart angetrieben, dass diese Transport- und Behandlungselemente 7, 7a in ihrer Gesamtheit eine Transporteinrichtung bilden, mit der die Packmittel 2 innerhalb der Vorrichtung 1 auf dem in der Figur 3 dargestellten mehrfach umgelenkten Packmittel-Transportweg 3 zwischen dem Packmitteleinlauf 1.1 und dem Packmittelauslauf 1.2 bewegt werden. Die einzelnen Packmittel 2 werden hierbei jeweils direkt von dem Transport- und Behandlungselement 7 eines Moduls 4.1 - 4.7 an das Transport- und Behandlungselement 7, 7a des in Transportrichtung A folgenden Moduls 4.2 - 4.8 weitergeleitet.

Bei der Darstellung der Figur 1 und 2 sind das Transport- und Behandlungselement 7a des bezogen auf die Transportrichtung A ersten Moduls 4.1 im Uhrzeigersinn, das Transport- und Behandlungselement 7 des nächstfolgenden Moduls 4.2 im Gegenuhrzeigersinn, das Transport- und Behandlungselement des nächstfolgenden Moduls 4.3 wieder im Uhrzeigersinn usw. synchron angetrieben. Die Synchronisation der einzelnen Module 4.1 - 4.8 erfolgt über geeignete Steuermittel.

Bei der in den Figuren dargestellten Ausführungsform sind die einzelnen Module 4.1 - 4.8 weiterhin derart aufeinander folgend vorgesehen, dass die vertikalen Maschinenachsen sämtlicher Module 4.1 - 4.8 in einer gemeinsamen vertikalen Ebene liegen, in der sich auch die Übergabebereiche befinden, an denen die Packmittel 2 von dem Transport- und Behandlungselement 7a bzw. 7 eines Moduls 4.1 - 4.7 an das Transport- und Behandlungselement 7 bzw. 7a des in Transportrichtung A folgenden Moduls 4.2 - 4.8 weitergeleitet werden.

Die prinzipielle und auch bekannte Funktion der einzelnen Module 4.1 - 4.8 ist beispielsweise folgende:
Das Modul 4.1 bildet u.a. das Einlaufmodul bzw. den Packmitteleinlauf 1.1 der Vorrichtung 1. Im Modul 4.1 erfolgt vorzugsweise aber auch eine Vorbehandlung der Packmittel 2 zumindest an dem zu bedruckenden Packmittelbereich, beispielsweise eine Plasma- oder Koronabehandlung, die insbesondere dann zweckmäßig ist, wenn das Aufbringen des Mehrfachdrucks in den nachfolgenden Modulen unter Verwendung von dortigen Druckstationen oder Druckköpfen erfolgt, die nach dem bekannten Tintenstrahldruckkopfprinzip oder nach dem sogenannten Tonjet-Prinzip arbeiten. Weiterhin wir vorteilhafterweise im Modul 4.1 die Druckbeaufschlagung im Packmittel (2) erfolgen.
Die an das Modul 4.1 anschließenden Module 4.2 - 4.5 bildend die eigentlichen Druckmodule, in denen der Mehrfachdruck erfolgt, und zwar vorzugsweise als Farbdruck in der Form, dass an jedem Modul 4.2 - 4.5 jeweils ein Farbsatz des Farbdrucks gedruckt wird, beispielsweise in Gelb, Magenta, Zyan und Schwarz. Die dortigen Aufnahmen 8 bilden also Behandlungs- oder Druckpositionen.
Das in Transportrichtung A dann anschließende Modul 4.6 ist z.B. als Trocknungsmodul ausgebildet, in welchem der jeweilige zuvor erzeugte Mehrfachdruck in geeigneter Weise, beispielsweise durch Energieeintrag z.B. durch Wärme und/oder durch UV-Strahlung endgültig getrocknet wird.
Das Modul 4.7 ist als Inspektionsmodul ausgebildet, an welches jedes Packmittel 2 nach dem Trocknen des Mehrfachdrucks gelangt und in welchem der jeweilige Mehrfachdruck auf eventuelle Fehler überprüft wird, sodass fehlerhaft bedruckte Packmittel 2 an dem Modul 4.7 oder aber später auf dem weiteren Transportweg ausgeschleust werden können.
Das Modul 4.8 bildet schließlich das Auslaufmodul bzw. den Packmittelauslauf 1.1 der Vorrichtung 1, an dem die fertig bedruckten Packmittel 2 die Vorrichtung 1 verlassen. Das Modul 4.8 ist vorzugsweise zusätzlich auch noch als Trocknungsmodul ausgeführt.

Wie insbesondere die Figur 3 zeigt, werden die Packmittel 2 mit den Transport- und Behandlungselementen 7 der Module 4.1 und 4.8 jeweils auf einem Winkelbereich von etwa 90° um die vertikale Maschinenachse MA der Module 4.1 und 4.8 bewegt. Bei den übrigen Modulen 4.2 - 4.7 werden die Packmittel 2 mit dem jeweiligen Transport- und Behandlungselementes 7 jeweils über einen Winkelbereich von 180° um die vertikale Maschinenachse MA der Module 4.2 - 4.7 mitgeführt. Innerhalb dieses Winkelbereichs bzw. innerhalb dieser Wegstrecke der Drehbewegung des jeweiligen Transport- und Behandlungselementes 7 erfolgt insbesondere in den Modulen 4.2 - 4.7 der dem jeweiligen Modul zugeordnete Prozess.

Mehr im Detail bestehen die Module 4.1 - 4.n, zumindest aber die zum Bedrucken der Packmittel 2 dienenden Module 4.2 - *4.7* bzw. deren umlaufende Transport- und Behandlungselement 7 aus mehreren Drucksegmenten 11, die jeweils als komplette funktionsfähige Baueinheiten an einem um die jeweilige vertikale Maschinenachse MA umlaufend angetriebenen Rotor 12 austauschbar montiert sind, welch letzterer an dem jeweiligen Modulgehäuse 6 bzw. an einer zentralen Tragsäule 13 um die vertikale Maschinenachse MA drehbar gelagert ist. Die am Umfang des Rotors 12 vorgesehenen und in Umfangsrichtung des Rotors 12 aneinander anschließenden und in Draufsicht keilartig ausgebildeten Drucksegmenten 11 bilden innen liegend, d.h. im Bereich der Maschinenachse MA einen von den Drucksegmenten 11 umschlossenen Raum, in welchem verschiedene Funktionselemente, so z.B. u.a. auch elektronische Steuerelemente oder Rechner 14 (Fig. 12) zur Ansteuerung der Drucksegmenten 11 aufgenommen sind.

Die Drucksegmente 11 bilden an ihrer bezogen auf die Maschinenachse MA radial außen liegenden Seite jeweils eine Ausnehmung 15, siehe auch Figur 4 und Figur 5, in der die Packmittel 2 während der Behandlung zumindest mit einem Teil ihres Packmittelkörpers aufgenommen sind, und zwar im Bereich ihrer Packmitteloberseite oder Packmittelöffnung an Halte- und Zentriereinheiten 16 hängend, d.h. mit ihrer Packmittelachse in vertikaler Richtung und parallel zur Maschinenachse MA und zu einer Drucksegmentachse DA orientiert. Im Bereich der Aufnahme oder Ausnehmung 15 weist jedes Drucksegment 11 wenigstens einen Druckkopf sowie eventuell weitere zum Bedrucken der Packmittel 2 notwendigen Funktionselemente auf.

Die Halte- und Zentriereinheiten 16 sind ihrerseits jeweils an einem Träger 17 gehalten, der in der zugehörigen seitlichen Nuten 18 befestigt ist. Optional kann der Träger 17 schlittenartig in den Nuten 18 verfahren oder verschoben werden, ggf. motorisch angetrieben (Figur 5). Bei der in Figur 13 gezeigten Alternative, ist der Träger 17 in der Form nicht ausgestaltet, sondern alle Elemente oder Funktionen sind unmittelbar integriert in das Drucksegment 11, 11a. Die Halte- und Zentriereinheiten 16, mit denen bei der Behandlung bzw. beim Bedrucken der Packmittel 2 ein Ausrichten und gesteuertes Drehen bzw. Schwenken der Packmittel 2 um ihre achsgleich mit der Drucksegmentachse DA angeordnete vertikale Packmittelachse erfolgt, bestehen bei der dargestellten Ausführungsform im Wesentlichen aus einem Primärteil 19, welches an dem jeweiligen Träger 17 gehalten ist, sowie aus einem Sekundärteil 20. Das Primärteil 19 dient im Wesentlichen der sicheren und ausgerichteten Befestigung der jeweiligen Halte- und Zentriereinheit 16 an dem Träger 17 bzw. an der Aufnahme 8 oder am Drucksegment 11. Das Primärteil 19 weist hierfür u.a. eine Referenzfläche 19.1 auf, deren komplementäres Gegenstück im Drucksegment 11 als Referenzebene oder - fläche zur Anlage und somit zur Justierung relativ zum Druckkopf dient. Somit ist ein fester gemeinsamer Bezug zwischen Halte- und Zentriereinheit 16 respektive Packmittel 2 und dem jeweiligen Druckkopf oder Druckköpfen geschaffen.

Die Funktion des Sekundärteils 20 besteht u.a. darin, das jeweilige Packmittel 2 hängend zu halten. Das Sekundärteil 20 ist hierfür greiferartig ausgebildet, beispielsweise als mechanischer und/oder pneumatisch betätigter Greifer und/oder als Vakuumgreifer. Idealerweise wird in dem jeweiligen Drucksegment 11 die erforderliche Haltekraft auf das Primärteil 19 passiv aufgebracht und aktiv weggenommen bzw. gelöst, um die Sicherheit bei Strom- bzw. Medienlosigkeit zu erhöhen, zum Beispiel durch einen oder mehrere Permanentmagnete.

Das Sekundärteil 20 umfasst die aktiven Komponenten, d.h. insbesondere sämtliche für das Ausrichten und gesteuerte Drehen bzw. Schwenken der Packmittel 2 während der Behandlung notwendigen Komponenten, so u.a. Elemente, die zum Ausrichten und/oder Drehen der Packmittel beim Bedrucken erforderlich sind. und/oder die Elemente zum Zuführen von Druckluft und/oder Vakuum usw.

So bildet das in dem Primärteil 19 um die Drucksegmentachse DA dreh- oder schwenkbar gelagerte Sekundärteil 20 bei der dargestellten Ausführungsform den Rotor eines elektrischen Stell- oder Winkelantriebs für das Ausrichten und gesteuerte Drehen bzw. Schwenken der Packmittel 2 während der Behandlung. Das Sekundärteil 20 ist hierfür u.a. mit einer Permanentmagnetanordnung 21 versehen, die eine Vielzahl von Permanentmagneten aufweist. Die Permanentmagnetanordnung 21, die in einer Umfangsrichtung abwechselnd magnetische Nord- und Südpole aufweist, wirkt hierfür mit einer am Träger 17 vorgesehenen Elektromagnetanordnung 22 zusammen, die den Stator des Stellantriebes bzw. des elektromagnetischen Direktantriebes bildet.

Am Primärteil 19 ist eine Kodierung 23 vorgesehen, die im Zusammenwirken mit einem am Träger 17 vorgesehenen Inkrementalsensor 24 ein Encoder-System bildet, mit dem die jeweilige zufällige Orientierung des Primärteils 19 und damit der Halte- und Zentriereinheit 16 erfasst wird. Das Ausrichten und/oder gesteuerte Drehen der Packmittel 2 beim Drucken erfolgt dann unter Berücksichtigung dieser vom Encoder-System festgestellten Orientierung und der aus der Konstruktion bekannten oder festgelegten Zuordnung zwischen Primärteil 19 und Drehstellung des Sekundärteils 20, und zwar ausschließlich durch Drehen des Sekundärteils 20 bei nicht drehendem Primärteil 19. Der Inkrementalsensor 24 ist relativ zum Rotor 12 bzw. der Tragsäule 13 ortsfest und läuft mit diesen um. Das Ausrichten und gesteuerte Drehen der Packmittel 2 um die Achse DA erfolgt jeweils in Bezug auf das jeweilige Drucksegment 11 bzw. in Bezug auf dortige, für die Behandlung dienende Funktionselemente, insbesondere Druckköpfe.

Die Figur 9 zeigt ein Ausführungsbeispiel der Halte- und Zentriereinheit 16 im Schnitt und in der Ruhestellung ohne Packmittel. Wie dargestellt, besteht die Halte- und Zentriereinheit 16 wiederum aus dem im Wesentlichen ringartigen Primärteil 19 und aus dem im Wesentlichen hülsenartigen, im Primärteil 19 um die Achse DA drehbar gelagerten Sekundärteil 20, welches mit seiner unteren Länge über die Unterseite des Primärteils 19 vorsteht und dort mit einem Aufnahme- und Fußteil 20.1 ausgebildet ist. Die Lager 19.2 sind hier nur skizzenhaft dargestellt, wobei ebenfalls eine Lagerhülse, Nadellager, oder dergleichen vorgesehen werden kann. Dieses ist an die Art, Form, Größe usw. der Packmittel 2 angepasst und ist Bestandteil eines Greifers für das Halten der noch leeren bzw. nicht befüllten Packmittel 2. Im Einzelnen ist das Aufnahme- und Fußteil 20.1 von einer mit ihrer Achse achsgleich mit der Achse DA angeordneten Hülse 25 und einer Tragplatte 26 an dem unteren, offenen Ende der Hülse 25 gebildet. Das Fußteil 20.1 ist über das Gewinde 25.2 von dem oberen Teil der Hülse 25 trennbar. Alternativ zum Gewinde 25.2 könnte auch an Bajonettverschluss, Klemme oder ein anderer Mechanismus gewählt werden. Die Hülse 25 ist seitlich bei 27 offen, sodass entsprechend der Position a der Figur 10 die jeweiligen, das Packmittel 2 bildende Flasche seitlich durch die Öffnung 27 in das Aufnahme- und Fußteil 20.1 eingeführt (Pfeil B) und dann entsprechend der Position b der Figur 10 am Aufnahme- und Fußteil 20.1 fixiert werden kann, und zwar derart, dass das Packmittel 2 mit einem Mündungsrand 2.1 an der Tragplatte 26 hängend gehalten ist.

In dem Sekundärteil 20 ist ein Zentrier- und Halteelement 28 bezogen auf die Achse DA axial verschiebbar angeordnet. Das Zentrier- und Halteelement 28 besteht bei der dargestellten Ausführungsform aus einem äußeren Hülsenkörper 29, der mittels einer Druckfeder 30 in eine untere Stellung vorgespannt ist, in der der Hülsenkörper 29 mit seiner unteren Stirnfläche gegen die Tragplatte 26 und bei an der Halte- und Zentriereinheit 16 gehaltenem Packmittel 2 in Form einer Flasche gegen die der Tragplatte 26 abgewandte Oberseite des Packmittels 2 bzw. gegen den dortigen Mündungsrand 2.2 des Packmittels 2 anliegt, sodass dieses durch die Kraft der Druckfeder 30 zwischen dem Hülsenkörper 29 und der Tragplatte 26 fest, insbesondere auch verdrehungssicher eingespannt ist. In dem Hülsenkörper 29 ist eine ebenfalls achsgleich mit der Achse DA angeordnete Zentrierhülse 31 axial beweglich vorgesehen. Letztere ist durch eine Druckfeder 32 ebenfalls in eine untere Stellung vorgespannt.

Zum Aufnehmen eines Packmittels 2 bzw. einer Flasche wird das von dem Hülsenkörper 29, der Druckfeder 30, der Zentrierhülse 31 und der Druckfeder 32 gebildetes Zentrier- und Halteelement 29 gegen die Wirkung insbesondere der Druckfeder 30 angehoben (Schritt 1), und zwar durch ein einen Bund oder eine Ringnut 33 des Hülsenkörpers 29 hintergreifendes Hubelement, welches zumindest am Packmitteleinlauf 1.1 und am Packmittelauslauf 1.2 vorgesehen ist, wie in Figur 10a gezeigt wurde. Nachdem Einführen des Packmittels in die Halte- und Zentriereinheit 16 (Figur 10b) wird das Zentrier- und Halteelement 28 durch die Wirkung der Druckfedern 30, 32 abgesenkt und dadurch in dem Aufnahme- und Fußteil 20.1 zentriert und positioniert (Schritt 2) und nachfolgend passiv, d.h. klemmend befestigt (Schritt 3). Hierbei erfolgt mit der Zentrierhülse 31 bzw. mit dem unteren, an der Außenseite kegelförmig ausgebildeten Ende dieser Zentrierhülse derart ein Zentrieren des Packmittels 2, dass die Packmittelachse dann achsgleich mit der Achse DA angeordnet ist. Wie in den Figuren 9 und 10 dargestellt, erfolgt das Bedrucken der Packmittel 2 bzw. der Flaschen im leeren Zustand. Die konzentrisch angeordneten Druckfedern 30 und 32 und die ineinander verschiebbaren Führungen und Widerlager sind dabei derart gekoppelt, dass im Schritt 2 zuerst eine geringere Federkraft auf die Behältermündung wirkt, so dass noch eine geringfügige Verschiebung des Packmittels 2 auf der Tragplatte 26 erfolgen kann, wobei in Schritt 3 die finale Haltekraft aufgebracht wird, insbesondere ein gasdichter Zustand erreicht wird, wie in Figur 11 dargestellt. Figur 10 und 11 zeigen weiterhin eine alternative Ausführungsform, bei welcher das Aufnahme- und Fußteil 20.1 nicht lösbar bzw. einteilig ausgeführt ist.

Bei alternativen nicht dargestellten Ausführungsformen sind natürlich andere Antriebe für das Einspannen der Packmittel denkbar, wie zum Beispiel pneumatisch oder elektrische angetriebene Greif- und/oder Spannelemente.

Die Packmittel 2 sind mit ihrem Mündungsbereich zwischen dem Mündungsflansch 2.1 und dem Mündungsrand 2.2 in dem Innenraum 25.1 der Hülse 25 geschützt aufgenommen. Insbesondere bei einer sehr hygienischen Ausführung ist es vorteilhaft, die Halte- und Zentriereinheiten 16, bzw. deren Sekundärteile 20 so auszubilden, dass der Mündungsbereich und ein dortiges Gewinde die Mündung 2.2 eines jeden Packmittels 2 während des Bedruckungsvorgang vor Verschmutzung, insbesondere Tintennebel, geschützt sind.

Zur Stabilisierung der noch leeren Packmittel 2 ist es dabei zweckmäßig, diese beim oder nach dem Fixieren an der jeweiligen Halte- und Zentriereinheit 16 mit einem unter Druck stehenden gas- und/oder dampfförmigen Medium, beispielsweise mit Druckluft zu beaufschlagen. Wie in Figur 8 gezeigt, ist hierfür an der jeweiligen Halte- und Zentriereinheit bzw. an deren Zentrier- und Halteelement 28 eine Schnellkupplung 34 zur Verbindung mit einer nicht dargestellten, das Druckmedium bereitstellenden Quelle vorgesehen. Über diese Schnellkupplung 34, über eine ebenfalls nicht dargestellte Leitung im Inneren der jeweiligen Halte- und Zentriereinheit 16 sowie über einen Gasauslass kann weiterhin auch der Innendruck im Packmittel 2 gesteuert werden. Idealerweise wird der Innendruck über die gesamte Transportstrecke konstant gehalten. Wie in Figur 9 erkennbar, ist hierzu die Halte- und Zentriereinheit 16 hohl ausgeführt, wobei dieser zentrale innere Hohlraum eine Leitung 29.1 bildet, über welche ein dampf- oder gasförmiges Medium ins Innere des Packmittels 2 geleitet werden kann.

Bevorzugt ist das Sekundärteil 20 so ausgebildet, dass das formatabhängige Aufnahme- und Fußteil 20.1 lösbar mit dem Sekundärteil 20 verbunden ist, sodass zur Verarbeitung von Packmitteln 2 unterschiedlicher Art und/oder Form und/oder Größe die Aufnahme- und Fußteile 20.1 an den Halte- und Zentriereinheiten 16 gegen jeweils passende ausgetauscht werden können. Die an die Art und/oder Form und/oder Größe der zu behandelnden Packmittel 2 angepassten Aufnahme- und Fußteile 20.1 sind dann verdrehungssicher, beispielsweise mit Hilfe eines Schnellwechselmechanismus oder einer Schnellkupplung oder einer herkömmlichen Schraub- und/oder Klemmbefestigung mit dem Sekundärteil 20 verbunden.

Die Figur 11 zeigt in der Position a) nochmals das Primärteil 19 einer Halte- und Zentriereinheit 16 in Einzeldarstellung und in den Positionen b) - g) unterschiedliche Sekundärteile für unterschiedliche Packmittel 2, wobei diese Sekundärteile z.B. zumindest teilweise durch die Verwendung unterschiedlicher Aufnahme- und Fußteile 20.1 gebildet sind. Zur Unterscheidung sind die Sekundärteile 20 in dieser Figur mit 20b - 20g bezeichnet. Die Sekundärteile 20b - 20e sind bei den dargestellten Ausführungen wiederum jeweils als mechanische, beispielsweise durch Druckluft betätigbare Greifer ausgeführt, und zwar zum Halten der Packmittel 2b - 2c und 2e an ihrer Packmitteloberseite oder im Bereich ihrer Packmittelöffnung bzw. zum Halten der Packmittel 2d an einer Packmittelunterseite. Die Sekundärteile 20f und 20g sind als Vakuumgreifer zum Halten der Packmittel 2f und 2g durch Vakuum an ihrer Packmitteloberseite oder im Bereich ihrer Packmittelöffnung ausgeführt.

Die Halte- und Zentriereinheiten 16 und dabei bevorzugt die Sekundärteile 20 dieser Einheiten sind weiterhin mit einer eindeutigen Identifikationsmöglichkeit, vorzugsweise mit einer mit einer RFID-Kennung versehen, die die Identifizierung der jeweiligen Halte- und Zentriereinheit 16, und dabei insbesondere eine Information über die Art dieser Einheit und/oder des Sekundärteils 20 enthält. Die entsprechenden Informationen können dann von wenigstens einer Leseeinheit der Vorrichtung 1 und/oder des jeweiligen Druckmoduls 4.1 - 4.n ausgelesen werden, beispielsweise für Überwachungs- oder Kontrollzwecke.

In der Figur 12 ist ein Transport- und Behandlungselement 7b dargestellt, welches anstelle der Transport- und Behandlungselemente 7 in der Vorrichtung 1 verwendet werden kann und welches sich von den Transport- und Behandlungselementen 7 im Wesentlichen dadurch unterscheidet, dass die Transport- und Behandlungselemente 7b bildenden Drucksegmente 11a den höhenverstell- oder verschiebbaren Träger 17 nicht aufweisen, die Halte- und Zentriereinheiten 16 vielmehr unmittelbar, d.h. nicht höhenverstellbar an dem jeweiligen Drucksegment 11a gehalten sind und dementsprechend an diesem Drucksegment 11a bzw. an dessen Gehäuse 11a.1 u.a. auch der Inkremental-Sensor 24 und die Elektromagnetanordnung 22 vorgesehen sind.

Die Drucksegmente 11a sind wieder an einander anschließend auf dem Rotor 12 vorgesehen, der seinerseits um die vertikale Maschinenachse MA drehbar und antreibbar an der Tragsäule 13 der Grundeinheit 5entsprechenden Grundeinheit 5a gelagert ist.

Jedes Drucksegment 11a weist wiederum im Inneren seines segmentartigen Gehäuses 11a.1 die zum Bedrucken der Packmittel 2 notwendigen Funktionselemente auf, so u.a. wenigstens einen Druckkopf 35, der beispielsweise ein nach dem Ink-Jet-Verfahren arbeitender Druckkopf ist, welcher u.a. elektronisch steuerbaren Austrittsdüsen für Druckfarbe oder -tinte sowie sonstige Medien aufweist, die in wenigstens einer Reihe parallel zur Achse DA angeordnet sind. Jedem Druckkopf 35 ist eine Einrichtung 36 zum sofortigen Trocknen der auf das Packmittel 2 ausgebrachten Druckfarbe bzw. des entsprechenden Druckbildes zugeordnet. Bei der dargestellten Ausführungsform ist die Einrichtung 36 ein Infrarot- und/oder ein UV-Strahler zur Abgabe einer bandförmigen UV- und/oder Infrarot-Strahlung 37, die zumindest das gesamte, mit dem Druckkopf 35 aufgebrachte Druckbild erfasst. Die Einrichtung 36 ist gegenüber dem Druckkopf 35 bezogen auf die Achse DA um einen Winkelbetrag versetzt vorgesehen. Beim Bedrucken des Packmittels 2 wird dieses um die Achse DA derart gesteuert gedreht, dass die mit dem Druckkopf 35 ausgebrachte Druckfarbe unmittelbar nach dem Ausbringen mit der UV- und/oder Infrarot-Strahlung 37 getrocknet oder zumindest weitestgehend getrocknet wird.

In nicht näher dargestellter Weise wird die Einrichtung 36 gekühlt, beispielsweise unter Verwendung von Luft- und/oder Wasser als Kühlmedium.

Der Druckkopf 35, die Einrichtung 36 sowie auch eine zumindest als Treiberstufe für den Druckkopf 35 ausgebildete Elektronik 38 sind an einem gemeinsamen Schlitten 39 vorgesehen, der an einer Tragsäule 40 mittels eines Stellantriebs 41 in Richtung der Achse DA verstellbar geführt ist. Bei der dargestellten Ausführungsform sind der Druckkopf 35 und die Einrichtung 36 weiterhin über einen am Schlitten 39 vorgesehenen Stell- oder Winkelantrieb 42 durch Schwenken, vorzugsweise durch Schwenken um wenigstens eine Achse einstellbar, die senkrecht zur Achse DA sowie tangential zum Umfang des von den Drucksegmenten 11a gebildeten Transport- und Behandlungselementes 7b orientiert ist. Hierdurch kann die Lage insbesondere des Druckkopfes 35 so an die Lage der jeweils zu bedruckenden Packmittelfläche anpasst werden, dass der Druckkopf 35 mit seinen Düsenöffnungen möglichst dicht an der zu bedruckenden Packmittelfläche und mit den Achsen seiner Düsenöffnungen möglichst senkrecht zu der zu bedruckenden Packmittelfläche angeordnet ist.

Um ein Verschmutzen des Drucksegmentes 11a durch versprühte Druckfarbe zu vermeiden, ist der jeweilige Druckkopf 35 mit einem beispielsweise lamellen-, schuppen- und/oder gummiballartigen Schutzelement 35.1 ausgebildet, welches beim Bedrucken gegen das betreffende Packmittel 2 anliegend den Druckraum nach außen hin begrenzt.

Zur Ausbildung des gebündelten, bandartigen Infrarot-Strahles 37 ist die Einrichtung 36 mit einem optischen Strahlformelement 36.1 in Form einer Zylinderlinse und mit einer Schutz- und Führungsblende 36.2 ausgeführt.

Im Inneren des Gehäuses 11a.1 sind weitere Funktionselemente des Drucksegmentes 11 untergebracht, so u.a. ein Druckausgleichstank 43 für die Druckfarbe, Pumpen 44 zum Zuführen von Druckfarbe und zum Abführen von überschüssiger Druckfarbe sowie andere, nicht dargestellte Funktionselemente, beispielsweise elektronische Steuerelemente zum Steuern des jeweiligen Drucksegmentes 11, der Antriebe 41 und 42 usw. Die Unterseite des Gehäuses 11a.1 ist eine Kupplungseinheit 45 vorgesehen, über die durch Stecken sämtliche erforderlichen elektrischen Verbindungen (insbesondere auch für Antriebe und Steuer- und Überwachungsdaten) sowie sämtliche Fluidverbindungen (für Kühlung von Funktionselementen und Zuführung von Druckfarbe) mit einer entsprechenden am Rotor 12 vorgesehene Kupplungseinheit (Kupplungsfeld) hergestellt werden können.

An der schmalen bezogen auf die Maschinenachse MA radial innen liegenden Rückseite sind am Gehäuse 11a.1 jedes Drucksegmentes 11a mechanische Halte- und Zentrierelemente 46 vorgesehen, mit denen ein sicheres und exaktes Verbinden des Druckmoduls 11a mit dem Rotor 12 bzw. mit einem die Maschinenachse MA konzentrisch umschließenden Rotorelement zumindest teilweise durch Stecken möglich ist.

An der Innenseite der Ausnehmung oder Aufnahme 15 ist eine blendenartige Wand 49 vorgesehen, die den Innenraum des Gehäuses 11 bis auf Öffnungen für den Träger 17, den Druckkopf 35 und die UV- u/o Infraroteinheit 36 verschließt.

Vorstehend wurde angenommen, dass die Halte und Zentriereinheiten 16 Bestandteil der einzelnen Module 4.1 - 4.n bzw. Drucksegmente 11 bzw. 11a sind. Bei einer bevorzugten Ausführungsform der Erfindung sind die Halte- und Zentriereinheiten 16 aber sogenannte Pucks, die das jeweilige Packmittel 2 an dem Packmitteleinlauf 1.1 aufnehmen und erst am Packmittelauslauf 1.2 wieder freigeben, d.h. jedes Packmittel 2 ist auf dem Transportweg 3 zwischen Packmitteleinlauf 1.1 und Packmittelauslauf 1.2 ständig an ein und derselben Halte- und Zentriereinheit 16 gehalten, das dann im Verlauf des Transportweges 3 von einem Transport- und Behandlungselement 7, 7a, 7b bzw. von einer dortigen Aufnahme 15 an ein in Transportrichtung A folgendes Transport- und Behandlungselement 7, 7a, 7b bzw. an eine dortige Aufnahme 15 weitergeleitet wird. Hierfür sind an den Träger 17 der Drucksegmente 11 bzw. an den Drucksegmenten 11a Mittel zum Halten und wieder freigeben der Halte- und Zentriereinheiten 16 vorgesehen. Wie in Figur 17 beispielsweise in Form des radial vorstehenden Halterings zu erkennen, der mit den gesteuerten Elektromagneten 47 zusammenwirkt bzw. von diesem gehalten wird. Auch andere z.B. greiferartige Aufnahme-, Halte- und/oder Übergabeelemente können verwendet sein.

Von dem Packmittelauslauf 1.2 werden die Halte- und Zentriereinheiten 16 auf einer Puck-Transportstrecke an den Packmitteleinlauf 1.1 zurückgeführt. Diese der Figur 1 mit einer unterbrochenen Linie 48 schematisch bzw. funktionsmäßig angedeutete Puck-Transportstrecke ist z.B. von eigenständigen Transport- und Behandlungselementen, oder aber von den Transport- und Behandlungselementen 7 gebildet. Im letzten Fall ist dann zwischen zwei Aufnahmen 15 jeweils eine zusätzliche Aufnahme 15a für die Aufnahme einer Halte- und Zentriereinheit 16 vorgesehen ist (Figuren 4 und 12), und zwar bei den dargestellten Ausführungen wird diese gebildet durch entsprechende Einwölbungen in der Front von je zwei Drucksegmenten, hier die Drucksegmente 11 und 11a, bzw. deren Gehäuse 11.1 bzw. 11a.1. Diese zusätzlichen Aufnahmen 15a für die leeren, zurück zu führenden Halte- und Zentriereinheiten 16 werden somit aus je zwei Teilaufnahmen gebildet und sind in dem gezeigten Beispiel auf der selben Höhen wie die Aufnahmen 15. Die zusätzlichen Aufnahmen 15a weisen ebenfalls Halte- und Elektromagnete 47.1 auf, wobei mindesten in jeder zweiten, idealerweise in beiden Teilaufnahmen ein Halte- und Elektromagnet 47.1, ggf. auch als Permanentmagnet ausgeführt, vorgesehen ist.

In den Figuren 17 und 18 sind zwei unterschiedliche Dummy-Segmente 50 und 51 dargestellt, die bzw. deren Gehäuse in Form, Größe bzw. bzw. Abmessung den Drucksegmenten 11a entspricht und die sich von den Drucksegmenten 11a im Wesentlichen nur dadurch unterscheiden, dass sie alle für das Bedrucken der Packmittel 2 erforderlichen Funktionselemente nicht aufweisen.

Die Dummy-Segmente 50 bzw. 51b werden an den Transport- und Behandlungselementen 7b zwischen Drucksegmenten 11a angeordnet, um die Anzahl der von den Drucksegmenten 11a gebildeten Behandlungspositionen 8 an den Transport- und Behandlungselementen 7b zu reduzieren, und zwar beispielsweise dann, wenn nur eine reduzierte Leistung (Anzahl der behandelten Packmittel 2 je Zeiteinheit) für die entsprechende Vorrichtung 1 erforderlich ist. Die Dummy-Segmente 50 und 51 können ebenfalls zum Rückführen der als Pucks ausgebildeten Halte- und Zentriereinheiten 16 vom Packmittelauslauf 1.2 an dem Packmitteleinlauf 1.1 genutzt werden, wobei die Halte- und Zentriereinheiten 16 dabei entweder an den Aufnahmen 15 oder den Aufnahmen 15a entsprechenden Bereichen der Dummy-Segmente 50 bzw. 51 gehalten sind.

Mit 42 ist in der Figur 12 ein die Tragsäule 13 umgebender Ringtank bezeichnet, der zur Aufnahme der jeweiligen Druckfarbe dient und beispielsweise an der Grundeinheit 5a vorgesehen und über eine Drehverbindung mit den Druckausgleichstanks 43 bzw. mit den dortigen Pumpen 44 verbunden ist.

Vorteile der Erfindung bestehen u.a. darin,
dass das Verhältnis der Packmittel 2 zur Basismaschine bzw. Vorrichtung 1 entkoppelt ist, d.h. insbesondere die Halte- und Zentriereinheiten 16, auch in ihrer Ausbildung als Puck an unterschiedliche Formen, Größen usw. der Packmittel 2 anpassbar sind und dabei insbesondere auch eine Höhenverstellung der Träger 17 und/oder der die Druckköpfe 35 tragenden Schlitten 39 für diese Anpassung möglich ist,
dass die Drucksegmente 11 und 11a als vollfunktionsfähige Baueinheiten oder Module ausgebildet sind, wodurch nicht nur die Montage der jeweiligen Vorrichtung 1 vereinfacht wird, sondern auch ein Austauschen von beispielsweise defekten Drucksegmenten 11 oder 11a und ein Reparieren solcher Drucksegmente 11 oder 11a außerhalb der Vorrichtung 1 möglich ist,
dass die Lagerhaltung insbesondere auch beim Hersteller der Vorrichtung 1 vereinfacht wird,
dass durch die Verwendung von Dummy-Segmenten 50 und 51 eine Anpassung der Vorrichtung 1 an eine reduzierte Leistung möglich ist,
dass für die Realisierung der Vorrichtung 1 baugleich Grundeinheiten 5 mit baugleichen Drucksegmenten 11 verwendet werden können, und
dass die Vorrichtung 1 insgesamt in kompakter Bauform realisierbar ist.

Die Erfindung wurde voranstehend an Ausführungsbeispielen beschrieben. Es versteht sich, dass zahlreiche Änderungen sowie Abwandlungen insbesondere auch hinsichtlich der Halte- und Zentriereinheiten 16, der Drucksegmente 11 und 11a sowie der Vorrichtung insgesamt möglich sind, ohne dass dadurch der der Erfindung zugrunde liegende Erfindungsgedanke verlassen wird. So kann beispielsweise anstelle der Kodierung 23 am Primärteil 19 oder zusätzlich zu dieser Kodierung auch wenigstens eine Kodierung am Sekundärteil 20 vorgesehen sein, die dann zusammen mit einem am Drucksegment 11 bzw. 11a angeordneten Inkrementen-Sensor ein Encoder-System zum Ausrichten und/oder gesteuerten Drehen der Packmittel 2 bildet..

Die Erfindung wurde weiterhin voranstehend im Zusammenhang mit Packmittel 2 in Form von Flaschen erörtert. Die erfindungsgemäße Vorrichtung, deren Halte- und Zentriereinheiten und Drucksegmente eignen sich aber auch zum Aufbringen jeweils einer Ausstattung, beispielsweise eines Aufdrucks oder Mehrfachdrucks, auch Mehrfarbendrucks auf andere Behälter oder Packmittel.

| | | | |
|---|---|---|---|
| Bezugszeichenliste | | 25.2 | Gewinde |
| | | 26 | Tragplatte |
| 1 | Vorrichtung | 27 | Öffnung |
| 1.1 | Packmitteleinlauf | 28 | Zentrierelement |
| 1.2 | Packmittelauslauf | 29 | Hülsenkörper |
| 2 | Packmittel bzw. Flaschen | 29.1 | Leitung |
| 2.1 | Mündungsflansch | 30 | Druckfeder |
| 2.2 | Packmittel- oder Flaschen-Mündung | 31 | Zentrierhülse |
| | | 32 | Druckfeder |
| 3 | Transportweg der Packmittel-Transportstrecke | 33 | Ringnut |
| | | 34 | Schnellkupplung |
| 4.1 - 4.n | Modul | 35 | Druckknopf |
| 5, 5a | Grundeinheit | 36 | Infraroteinrichtung |
| 6 | Modulgehäuse | 36.1 | Strahlformelement |
| 7 | Transport- und Behandlungselement | 36.2 | Schutz und Führungsblende |
| | | 37 | Infrarot-Strahl |
| 8 | Aufnahme | 38 | Elektronik |
| 9, 10 | Abschnitt des Transportweges | 39 | Schlitten |
| | | 40 | Tragsäule |
| 11, 11a | Drucksegment | 41, 42 | Antrieb |
| 12 | Rotor | 43 | Druckausgleichstank |
| 13 | Tragsäule | 44 | Pumpe |
| 14 | Elektronik | 45 | Kupplungseinheit |
| 15, 15a | Ausnehmung | 46 | mechanisches Halte- und Zentrierelement |
| 16 | Halte- und Zentriereinheit | | |
| 17 | Träger oder Puckträger | 47 | Halte- oder Elektromagnet |
| 18 | Nut | 47.1 | Halte- oder Elektromagnet in Ausnehmung 15, 15a |
| 19 | Primärteil | | |
| 19.1 | Referenzfläche | 48 | Transportstrecke |
| 19.2 | Lager | 49 | Wand |
| 20 | Sekundärteil | 50, 51 | Dummy-Segment |
| 20.1 | Aufnahme- und Fußteil | | |
| 21 | Permanentmagnetanordnung | A | Transportrichtung |
| | | B | Bewegung der Packmittel 2 beim Verbinden mit einer Halte- und Zentriereinheit |
| 22 | Elektromagnetanordnung | | |
| 23 | Kodierung | | |
| 24 | Inkrementen-Sensor | DA | Achse des Drucksegmentes 11 |
| 25 | Hülse | | |
| 25.1 | Innenraum | MA | Maschinenachse |

## Patentansprüche

1. Vorrichtung zum Behandeln von Packmitteln (2) durch Aufbringen von Ausstattungsmerkmalen oder Ausstattungen auf die Packmittel (2), insbesondere zum Bedrucken der Packmittel (2), vorzugsweise im Mehrfarbendruck, mit einer Packmitteltransportstrecke (3), auf der die Packmittel (2) zum Behandeln in einer Transportrichtung (A) von einem Packmitteleinlauf (1.1) an einen Packmittelauslauf (1.2) bewegt werden, wobei die Packmitteltransportstrecke (3) von wenigsten einem um eine vertikale Maschinenachse (MA) umlaufend antreibbaren Transport- und Behandlungselement (7, 7b) mit mehreren Behandlungspositionen (8) gebildet ist, mit Halte- und Zentriereinheiten (16) zum Halten, Zentrieren, Ausrichten und/oder Bewegen, beispielsweise Drehen oder Schwenken der Packmittel (2) an den Behandlungspositionen (8) während der Behandlung, wobei die Halte- und Zentriereinheiten (16) jeweils wenigstens zweiteilig ausgebildet sind, und zwar bestehend aus einem zumindest während der Behandlung an der jeweiligen Behandlungsposition (8) gehaltenen Primärteil (19) und einem Sekundärteil (20), an dem zumindest die für das Zentrieren, Ausrichten und/oder gesteuerte Bewegen der Packmittel (2) bei ihrer Behandlung notwendigen Funktionselemente (21) vorgesehen sind, wobei das Sekundärteil (20) um eine vertikale Achse (DA) der jeweiligen Halte- und Zentriereinheit (16) drehbar am oder im Primärteil (19) gelagert und für das Ausrichten und/oder das gesteuerte Bewegen der Packmittel (2) bei ihrer Behandlung motorisch antreibbar ist,
**dadurch gekennzeichnet, dass**
den Primärteilen (19) mehrere an unterschiedliche Arten, Formen und/oder Größen der Packmittel angepasste Sekundärteile (20b - 20g) zugeordnet sind, so dass die Packmittel (2) jeweils an einem Aufnahme- und Fußteil (20.1), welches lösbar mit dem Sekundärteil (20) der jeweiligen Halte- und Zentriereinheit (16) verbunden ist, fixierbar sind, sodass zur Verarbeitung von Packmitteln (2) unterschiedlicher Art und/oder Form und/oder Größe die Aufnahme- und Fußteile (20.1) an den Halte- und Zentriereinheiten (16) gegen jeweils passende austauschbar sind.

2. Vorrichtung nach Anspruch 1, **dadurch gekennzeichnet, dass** jedes Sekundärteil (20) jeweils einen Rotor eines elektromagnetischen Direktantriebes für das gesteuerte Ausrichten und/oder Drehen des jeweiligen Packmittels (2) bildet und hierfür mit einer Permanentmagnetanordnung (21) versehen ist, die mit einem Stator des elektromagnetischen Direktrehantriebes oder mit einer diesen Stator bildenden Elektromagnetanordnung (22) zusammenwirkt.

3. Vorrichtung nach Anspruch 1 oder 2, **dadurch gekennzeichnet, dass** die Sekundärteile (20) jeweils mit einem formatangepassten austauschbaren Aufnahme- und Fußteil (20.1) ausgebildet sind, und
dass die Sekundärteile (20) jeweils einen stufenlos regel- und steuerbaren elektrischen Motor umfassen oder in einer Hauptkomponente aus einem solchen elektrischen Motor bestehen, und dass das Primärteil (19) in einer Hauptkomponente das Motorgehäuse umfasst oder aus dem Motorgehäuse des stufenlos regel- und steuerbaren Motors besteht.

4. Vorrichtung nach einem der vorhergehenden Ansprüche, **dadurch gekennzeichnet, dass** an dem jeweiligen Sekundärteil (20) die für das Ausrichten und/oder das gesteuerte Bewegen der Packmittel (2) bei ihrer Behandlung notwendigen Funktionselemente (21) vorgesehen sind.

5. Vorrichtung nach einem der vorhergehenden Ansprüche, **dadurch gekennzeichnet, dass** am Primärteil (19) und/oder am Sekundärteil (20) wenigstens eine Kodierung (23) für die Drehwinkellage vorgesehen ist, die mit wenigstens einem Inkremental-Sensor (24) an der jeweiligen Arbeitsposition zusammenwirkt.

6. Vorrichtung nach Anspruch 5, **dadurch gekennzeichnet, dass** das Primärteil (19) relativ zur jeweiligen Behandlungsposition (8) in seiner Drehwinkellage immer eindeutig bestimmt oder bestimmbar ist, z.B. durch formschlüssige Aufnahme-, Zentrier- oder Kupplungselemente, und die relative Drehwinkellage des Sekundärteils (20) zum Primärteil (19) mittels des Sensors (24) erfassbar ist.

7. Vorrichtung nach einem der vorhergehenden Ansprüche, **dadurch gekennzeichnet, dass** die Packmitteltransportstrecke (3) von mehreren transportmäßig aneinander anschließenden und jeweils um die vertikale Maschinenachse (MA) umlaufend antreibbaren Transport- und Behandlungselementen (7, 7b), den Behandlungspositionen (8) für die Behandlung der Packmittel (2), gebildet ist.

8. Vorrichtung nach einem der vorhergehenden Ansprüche, **dadurch gekennzeichnet, dass** die Sekundärteile (20) jeweils mit einem formatangepassten austauschbaren Aufnahme- und Fußteil (20.1) ausgebildet sind.

9. Vorrichtung nach einem der vorhergehenden Ansprüche, **dadurch gekennzeichnet, dass** die Halte- und Zentriereinheiten (16) Pucks sind, die am Packmitteleinlauf (1.1) jeweils ein Packmittel (2) aufnehmen und jeder Puck mit dem aufgenommenen Packmittel (2) auf der Packmittel-Transportstrecke (3) vom Packmitteleinlauf (1.1) bis an den Packmittelauslauf (1.2) bewegt wird und das jeweilige Packmittel (2) erst am Packmittelauslauf (1.2) freigibt, und dass eine Puck-Transportstrecke (48) vorgesehen ist, über die die Pucks vom Packmittelauslauf (1.2) an den Packmitteleinlauf (1.1) zurückbewegt werden.

10. Vorrichtung nach einem der vorhergehenden Ansprüche, **dadurch gekennzeichnet, dass** an den Behandlungspositionen (8) jeweils ein höhenverstellbarer, d.h. in Richtung der Maschinenachse (MA) verstellbarer Träger (17) zum Halten jeweils eines Halte- und Zentrierelementes (16) vorgesehen ist.

11. Vorrichtung nach Anspruch 9 in einem der Ansprüche 1 bis 8 und 10, **dadurch gekennzeichnet, dass** an den Behandlungspositionen (8) Mittel (47) zum gesteuerten Halten und Freigeben der als Pucks ausgebildeten Halte- und Zentrierelemente (16) vorgesehen sind.

12. Vorrichtung nach einem der vorhergehenden Ansprüche, **dadurch gekennzeichnet, dass** die Halte- und Zentriereinheiten (16), vorzugsweise deren Sekundärteile (20), mit wenigstens einer elektrisch oder elektronisch lesbaren Kennung oder Identifikation, vorzugsweise mit einer RFID-Kennung ausgebildet sind.

13. Vorrichtung nach Anspruch 9 in einem der Ansprüche 1 bis 8 und 10 bis 12, **dadurch gekennzeichnet, dass** die Transportstrecke (48) zum Rückführen der als Puck ausgebildeten Halte- und Zentriereinheiten (16) wenigstens teilweise von denjenigen Transport- und Behandlungselementen (7, 7b) gebildet ist, die auch Bestandteil des Packmitteltransportweges (3) sind.

14. Vorrichtung nach einem der vorhergehenden Ansprüche, **dadurch gekennzeichnet, dass** an den Behandlungspositionen (8) jeweils wenigstens ein Druckkopf (35), beispielsweise ein nach dem Ink-Jet-Verfahren arbeitender Druckkopf, sowie vorzugsweise wenigstens eine Einrichtung (36) zum Trocknen und/oder Abbinden von Druckfarbe oder -tinte vorgesehen sind, beispielsweise zum Trocknen und/oder Abbinden der Druckfarbe oder -tinte durch Wärme-, UV- und/oder Mikrowellenstrahlung.

15. Vorrichtung nach Anspruch 14, **dadurch gekennzeichnet, dass** der wenigstens eine Druckkopf (35) in Richtung der Maschinenachse (MA) und/oder bezüglich seiner Neigung relativ zur Maschinenachse verstellbar vorgesehen ist.

16. Vorrichtung nach Anspruch 9 in einem der Ansprüche 1 bis 8 und 10 bis 15, **dadurch gekennzeichnet, dass** zwischen den Behandlungspositionen (8) Positionen oder Aufnahmen (15a) zur Aufnahme der als Puck ausgebildeten Halte- und Zentriereinheiten (16) gebildet sind, und dass diese Aufnahmen (15a) Bestandteil der Puck-Transportstrecke (48) sind.

17. Vorrichtung nach einem der vorhergehenden Ansprüche, **dadurch gekennzeichnet, dass** mindestens ein Transport- und Behandlungselement (7, 7b) mit einer Zuleitung für dampf- und/oder gasförmiges Medium, z.B. Druckluft, verbindbar ist, dass die Vorrichtung mindestens eine Verteilungsleitung zu mindestens einer mit einem Kupplungselement versehenen Behandlungsstation aufweist, mittels welchem eine Halte- und Zentriereinheiten (16) bzw. ein dort gehaltenes Packmittel (2) mit einem dampf- und/oder gasförmigen Medium beaufschlagbar ist, wobei an der Halte- und Zentriereinheit (16) ein zum Kupplungselement der Behandlungsstation entsprechendes Konterelement vorgesehen ist, insbesondere eine Schnellkupplung (34).

18. Vorrichtung nach Anspruch 17, **dadurch gekennzeichnet, dass** das Konterelement, insbesondere die Schnellkupplung (34), als Rückschlagventil ausgebildet ist oder in der Halte- und Zentriereinheit (16) ein Rückschlagventil vorgesehen ist, so dass nach dem Vorspannen mit einem dampf- und/oder gasförmigen Medium dieser Druck über die gesamte Packmitteltransportstrecke (3) im Packmittel (2) erhalten werden kann.

19. Vorrichtung nach einem der vorhergehenden Ansprüche, **dadurch gekennzeichnet, dass** die Halte- und Zentrierelemente (16) jeweils wenigstens eine Halte- und Zentriereinheit (28) zum passiven Halten der Packmittel (2), beispielsweise zum Halten der Packmittel (2) durch Federkraft (30) aufweisen.

20. Vorrichtung nach einem der vorhergehenden Ansprüche, **dadurch gekennzeichnet, dass** die Halte- und Zentriereinheiten (16) mit Mitteln zur Abdeckung der Packmittel (2) im Bereich einer Packmittelmündung (2.2) und/oder im Bereich eines dortigen Gewindes für einen Schraubverschluss ausgebildet sind, und zwar beispielsweise in Form einer Ausnehmung (25.1) zur Aufnahme des Mündungsbereichs des jeweiligen Packmittels (2).

21. Vorrichtung nach einem der vorhergehenden Ansprüche, **dadurch gekennzeichnet, dass** die Halte- und Zentriereinheiten (16) passiv an einem zugehörigen Drucksegment (11, 11a) gehalten werden, d.h. die entsprechende Haltekraft auf das Primärteil (19) passiv aufgebracht wird, und dass die Halte- und Zentriereinheiten (16) aktiv den Drucksegmenten (11, 11a) entnehmbar sind.

## Claims

1. Device for treating packaging means (2) by applying fitting features or fittings to the packaging means (2), in particular for printing the packaging means (2), preferably in multicoloured print, with a packaging-means transport section (3), on which the packaging means (2) are moved for treatment in a transport direction (A) from a packaging-means inlet (1.1) to a packaging-means outlet (1.2), wherein the packaging-means transport section (3) is formed by at least one transport and treatment element (7, 7b) which can be driven so as circulate about a vertical machine axis (MA) and has a plurality of treatment positions (8) with holding and centring units (16) for holding, centring, aligning, and/or moving, for example, rotating or pivoting the packaging means (2) at the treatment positions (8) during the treatment, wherein the holding and centring units (16) are configured in each case at least as of two parts, and consisting specifically of at least one primary part (19), held during the treatment at the respective treatment position (8), and a secondary part (20), at which are provided at least the function elements (21) required for the centring, alignment, and/or controlled movement of the packaging means (2) during their treatment, wherein the secondary part (20) is mounted at or in the primary part (19) such as to be able to circulate about a vertical axis (DA) of the respective holding and centring unit (16), and can be driven by a motor for the alignment and/or the controlled movement of the packaging means (2) during their treatment,
**characterised in that**
assigned to the primary parts (19) are a plurality of secondary parts (20b-20g) adjusted to the different types, shapes, and/or sizes of the packaging means, such that the packaging means (2) can be fixed in each case to a reception and foot part (20.1), which is detachably connected to the secondary part (20) of the respective holding and centring unit (16), such that, for the processing of packaging means (2) of different types and/or shapes and/or sizes, the reception and foot parts (20.1) can be exchanged at the holding and centring units (16) for others which in each case are adjusted so as to fit.

2. Device according to claim 1, **characterised in that** each secondary part (20) in each
case forms a rotor of an electromagnetic direct drive for the controlled alignment and/or rotation of the respective packaging means (2), and for this purpose is provided with a permanent magnet arrangement (21), which interacts with a stator of the electromagnetic direct drive or with an electromagnet arrangement (22) forming this stator.

3. Device according to claim 1 or 2, **characterised in that** the secondary parts (20) are configured in each case with a replaceable reception and foot part (20.1) which is adjusted to the format, and
that the secondary parts (20) in each case comprise a steplessly regulatable and controllable electric motor or consist of a main component of such an electric motor, and that the primary part (19) comprises as a main component the motor housing or consists of the motor housing of the steplessly regulatable and controllable electric motor.

4. Device according to any one of the preceding claims, **characterised in that** function elements (21) are provided at the respective secondary part (20) which are necessary for the aligning and/or the controlled moving of the packaging means (2) during their treatment.

5. Device according to any one of the preceding claims, **characterised in that** in each case at least one coding (23) is provided at the primary part (19) and/or at the secondary part (20) for the rotation angle position, which interacts with at least one incremental sensor (24) at the respective work position.

6. Device according to claim 5, **characterised in that** the primary part (19) always determines or can be determined definitely and uniquely in its rotation angle position relative to the respective treatment position (8), for example by means of positive-fit reception, centring, or coupling elements, and the rotation angle position of the secondary part (20) relative to the primary part (19) can be detected by means of the sensor (24).

7. Device according to any one of the preceding claims, **characterised in that** the packaging means transport section (3) is formed by a plurality of transport and treatment elements (7, 7b), which are connected to one another such as to carry out the transport and in each case can be driven such as to circulate about the vertical machine axis (MA), at the treatment positions (8) for the treatment of the packaging means (2).

8. Device according to any one of the preceding claims, **characterised in that** the secondary parts (20) are configured in each case with a replaceable reception and foot part (20.1) which is adjusted to the format.

9. Device according to any one of the preceding claims, **characterised in that** holding and centring units (16) are pucks, which in each case take up a packaging means (2) at the packaging-means inlet (1.1), and each puck, with the packaging means (2) which have been taken up, is moved on the packaging-means transport section (3) from the packaging-means inlet (1.1) as far as the packaging-means outlet (1.2), and only releases the respective packaging means (2) at the packaging-means outlet (1.2), and that a puck transport section (48) is provided, by means of which the pucks are moved back from the packaging-means outlet (1.2) to the packaging-means inlet (1.1).

10. Device according to any one of the preceding claims, **characterised in that** in each case a carrier (17) is provided at the treatment positions (8) which is height-adjustable, i.e. adjustable in the direction of the machine axis (MA), for holding in each case a holding and centring element (16).

11. Device according to claim 9 in any one of claims 1 to 8 and 10, **characterised in that** means (47) are provided at the treatment stations (8) for the controlled holding and releasing of the holding and centring elements (16) configured as pucks.

12. Device according to any one of the preceding claims, **characterised in that** the holding and centring units (16) are configured, preferably at their secondary parts (20), with at least one electrically or electronically readable identifier or identification, preferably with an RFID identifier.

13. Device according to claim 9 in any one of claims 1 to 8 and 10 to 12, **characterised in that** the transport section (48) for conveying back the holding and centring units (16) configured as pucks is formed at least partially by those transport and treatment elements (7, 7b) which are also component parts of the packaging-means transport section (3).

14. Device according to any one of the preceding claims, **characterised in that** provided at the treatment positions (8) in each case are at least one printing head (35), for example a printing head working in accordance with the ink-jet method, as well as preferably at least one device (36) for the drying and/or setting of printing colouring agent or ink, for example for the drying and/or setting of the printing colouring agent or ink by heat, UV, or microwave radiation.

15. Device according to claim 14, **characterised in that** the at least one printing head (35) is provided such as to be adjustable in the direction of the machine axis (MA) and/or in its angle inclination relative to the machine axis.

16. Device according to claim 9 in any one of claims 1 to 8 and 10 to 15, **characterised in that** positions or receptacles (15a) are formed between the treatment positions (8) for receiving the holding and centring units (16) configured as pucks, and that these receptacles (15a) are constituent parts of the puck transport section (48).

17. Device according to any one of the preceding claims, **characterised in that** at least one transport and treatment element (7, 7b) can be connected to a feed line for a vaporous and/or gaseous medium, such as compressed air, that the device comprises at least one distribution line to at least one treatment station provided with a coupling element, by means of which a holding and centring unit (16) or a packaging means (2) held there can be subjected to a vaporous and/or gaseous medium, wherein provided at the holding and centring unit (16) is a counter element which corresponds to the coupling element of the treatment station, in particular a quick-action coupling (34).

18. Device according to claim 17, **characterised in that** the counter element, in particular
the quick-action coupling (34), is configured as a non-return valve, or a non-return valve is provided in the holding and centring unit (16), such that, after preliminary pressure tensioning with a vaporous and/or gaseous medium, this pressure can be maintained over the entire packaging-means transport section (3) in the packaging means (2).

19. Device according to any one of the preceding claims, **characterised in that** holding and centring elements (16) comprise in each case at least one holding and centring unit (28) for the passive holding of the packaging means (2), for example for holding the packaging means (2) by spring force (30).

20. Device according to any one of the preceding claims, **characterised in that** the holding and centring units (16) are configured with means for covering the packaging means (2) in the region of a packaging means mouth (2.2) and/or in the region of a thread for a screw connection at that location, and specifically, for example, in the form of a cut-out opening (25.1) for receiving the mouth region of the respective packaging means (2).

21. Device according to any one of the preceding claims, **characterised in that** the holding and centring units (16) are held passively at a printing segment (11, 11a) assigned to them, i.e. the corresponding holding force is applied passively onto the primary part (19), and that the holding and centring units (16) can be actively removed from the printing segments (11, 11a).

## Revendications

1. Dispositif servant au traitement de moyens d'emballage (2) en appliquant des caractéristiques d'accessoirisation ou des accessoires sur les moyens d'emballage (2), en particulier à l'impression des moyens d'emballage (2), de préférence par polychromie, avec une ligne de transport de moyens d'emballage (3), sur laquelle les moyens d'emballage (2) sont déplacés aux fins du traitement dans une direction de transport (A) depuis une entrée de moyens d'emballage (1.1) jusqu'à une sortie de moyens d'emballage (1.2), dans lequel la ligne de transport de moyens d'emballage (3) est formée par au moins un élément de transport et de traitement (7, 7b) pouvant être entraîné en rotation autour d'un axe de machine (MA) vertical avec plusieurs positions de traitement (8), avec des unités de maintien et de centrage (16) servant à maintenir, centrer, orienter et/ou déplacer, par exemple faire tourner ou pivoter, les moyens d'emballage (2) au niveau des positions de traitement (8) pendant le traitement, dans lequel les unités de maintien et de centrage (16) sont réalisées respectivement au moins en deux parties, à savoir sont constituées d'une partie primaire (19) maintenue au moins pendant le traitement au niveau de la position de traitement (8) respective et d'une partie secondaire (20) au niveau de laquelle sont prévus au moins les éléments fonctionnels (21) nécessaires au centrage, à l'orientation et/ou au déplacement commandé des moyens d'emballage (2) lors de leur traitement, dans lequel la partie secondaire (20) est montée au niveau de la partie primaire (19) ou dans celle-ci de manière à pouvoir tourner autour d'un axe vertical (DA) de l'unité de maintien et de centrage (16) respective et, pour l'orientation et/ou le déplacement commandé des moyens d'emballage (2), peut être entraînée par un moteur lors de leur traitement,
**caractérisé en ce que**
plusieurs parties secondaires (20b - 20g) adaptées à différents types, formes et/ou tailles des moyens d'emballage sont associées aux parties primaires (19) de sorte que les moyens d'emballage (2) puissent être bloqués respectivement au niveau d'une partie de logement et de pied (20.1), laquelle est reliée de manière amovible à la partie secondaire (20) de l'unité de maintien et de centrage (16) respective de sorte que, pour transformer des moyens d'emballage (2) de différents types et/ou formes et/ou tailles, les parties de logement et de pied (20.1) puissent être remplacées par celles adaptées au niveau des unités de maintien et de centrage (16).

2. Dispositif selon la revendication 1, **caractérisé en ce que** chaque partie secondaire (20) forme respectivement un rotor d'un entraînement direct électromagnétique pour l'orientation et/ou la rotation commandée du moyen d'emballage (2) respectif et est pourvue à cet effet d'un ensemble formant aimant permanent (21), qui coopère avec un stator de l'entraînement direct électromagnétique ou avec un ensemble formant électroaimant (22) formant ledit stator.

3. Dispositif selon la revendication 1 ou 2, **caractérisé en ce que** les parties secondaires (20) sont réalisées respectivement avec une partie de logement et de pied (20.1) pouvant être remplacée à format adapté, et
**que** les parties secondaires (20) comprennent respectivement un moteur électrique régulable et commandable en continu ou sont constituées dans un composant principal d'un moteur électrique de ce type, et que la partie primaire (19) comprend dans un composant principal le carter de moteur ou est constituée du carter de moteur du moteur régulable et commandable en continu.

4. Dispositif selon l'une quelconque des revendications précédentes, **caractérisé en ce que** les éléments fonctionnels (21) nécessaires à l'orientation et/ou au déplacement commandé des moyens d'emballage (2) lors de leur traitement sont prévus au niveau de la partie secondaire (20) respective.

5. Dispositif selon l'une quelconque des revendications précédentes, **caractérisé en ce qu'**est prévu, au niveau de la partie primaire (19) et/ou au niveau de la partie secondaire (20), au moins un codage (23) pour la position d'angle de rotation, qui coopère avec au moins un capteur incrémental (24) au niveau de la position de fonctionnement respective.

6. Dispositif selon la revendication 5, **caractérisé en ce que** la partie primaire (19) est définie ou peut être définie dans sa position d'angle de rotation toujours clairement par rapport à la position de traitement (8) respective, par exemple par des éléments de logement, de centrage ou de couplage à complémentarité de forme, et la position d'angle de rotation relative de la partie secondaire (20) par rapport à la partie primaire (19) peut être détectée au moyen du capteur (24).

7. Dispositif selon l'une quelconque des revendications précédentes, **caractérisé en ce que** la ligne de transport de moyens d'emballage (3) est formée par plusieurs éléments de transport et de traitement (7, 7b) raccordés les uns aux autres en transport et pouvant être entraînés en rotation respectivement autour de l'axe de machine (MA) vertical, les positions de traitement (8) pour le traitement des moyens d'emballage (2).

8. Dispositif selon l'une quelconque des revendications précédentes, **caractérisé en ce que** les parties secondaires (20) sont réalisées respectivement avec une partie de logement et de pied (20.1) pouvant être remplacée à format adapté.

9. Dispositif selon l'une quelconque des revendications précédentes, **caractérisé en ce que** les unités de maintien et de centrage (16) sont des palets, qui logent au niveau de l'entrée de moyens d'emballage (1.1) respectivement un moyen d'emballage (2), et chaque palet est déplacé par le moyen d'emballage (2) logé sur la ligne de transport de moyens d'emballage (3) depuis l'entrée de moyens d'emballage (1.1) jusqu'à la sortie de moyens d'emballage (1.2), et libère le moyen d'emballage (2) respectif seulement au niveau de la sortie de moyens d'emballage (1.2), et qu'une ligne de transport de palets (48) est prévue, par l'intermédiaire de laquelle les palets sont ramenés depuis la sortie de moyens d'emballage (1.2) jusqu'à l'entrée de moyens d'emballage (1.1).

10. Dispositif selon l'une quelconque des revendications précédentes, **caractérisé en ce que** respectivement un support (17) ajustable en hauteur, c'est-à-dire ajustable en direction de l'axe de machine (MA), servant à maintenir respectivement un élément de maintien et de centrage (16) est prévu au niveau des positions de traitement (8).

11. Dispositif selon la revendication 9 dans l'une quelconque des revendications 1 à 8 et 10, **caractérisé en ce que** des moyens (47) servant à maintenir et à libérer de manière commandée les éléments de maintien et de centrage (16) réalisés sous la forme de palets sont prévus au niveau des positions de traitement (8).

12. Dispositif selon l'une quelconque des revendications précédentes, **caractérisé en ce que** les unités de maintien et de centrage (16), de préférence leurs parties secondaires (20), sont réalisées avec au moins un code ou un identifiant lisible électriquement ou électroniquement, de préférence avec un code RFID.

13. Dispositif selon la revendication 9 dans l'une quelconque des revendications 1 à 8 et 10 à 12, **caractérisé en ce que** la ligne de transport (48) servant à réacheminer les unités de maintien et de centrage (16) réalisées sous la forme de palets est formée au moins en partie par les éléments de transport et de traitement (7, 7b) qui font également partie intégrante de la voie de transport de moyens d'emballage (3).

14. Dispositif selon l'une quelconque des revendications précédentes, **caractérisé en ce que** respectivement au moins une tête d'impression (35), par exemple une tête d'impression fonctionnant selon le procédé de jet d'encre, ainsi que de préférence au moins un système (36) servant au séchage et/ou à la prise de la couleur ou de l'encre d'impression sont prévus au niveau des positions de traitement (8), par exemple aux fins du séchage et/ou de la prise de la couleur ou de l'encre d'impression par un rayonnement thermique, UV et/ou micro-ondes.

15. Dispositif selon la revendication 14, **caractérisé en ce que** l'au moins une tête d'impression (35) est prévue de manière ajustable en direction de l'axe de machine (MA) et/ou par rapport à son inclinaison par rapport à l'axe de machine.

16. Dispositif selon la revendication 9 dans l'une quelconque des revendications 1 à 8 et 10 à 15, **caractérisé en ce que** des positions ou des logements (15a) servant à loger les unités de maintien et de centrage (16) réalisées sous la forme de palets sont formés entre les positions de traitement (8), et que lesdits logements (15a) font partie intégrante de la ligne de transport de palets (48).

17. Dispositif selon l'une quelconque des revendications précédentes, **caractérisé en ce qu'**au moins un élément de transport et de traitement (7, 7b) peut être relié à un conduit d'arrivée pour un milieu sous forme de vapeur et/ou de gaz, par exemple pour de l'air comprimé, que le dispositif présente au moins un conduit de distribution à au moins une station de traitement pourvue d'un élément de couplage au moyen duquel une unité de maintien et de centrage (16) ou un moyen d'emballage (2) qui y est maintenu, peut être soumise ou soumis à l'action d'un milieu sous forme de vapeur et/ou de gaz, dans lequel est prévu au niveau de l'unité de maintien et de centrage (16) un contre-élément correspondant à l'élément de couplage de la station de traitement, en particulier un couplage rapide (34).

18. Dispositif selon la revendication 17, **caractérisé en ce que** le contre-élément, en particulier le couplage rapide (34), est réalisé sous la forme d'une soupape anti-retour, ou une soupape anti-retour est prévue dans l'unité de maintien et de centrage (16) de sorte que ladite pression puisse être obtenue sur la totalité de la ligne de transport de moyens d'emballage (3) dans le moyen d'emballage (2) après la précontrainte avec un milieu sous forme de vapeur et/ou de gaz.

19. Dispositif selon l'une quelconque des revendications précédentes, **caractérisé en ce que** les éléments de maintien et de centrage (16) présentent respectivement au moins une unité de maintien et de centrage (28) servant à maintenir de manière passive les moyens d'emballage (2), par exemple servant à maintenir les moyens d'emballage (2) par une force de ressort (30).

20. Dispositif selon l'une quelconque des revendications précédentes, **caractérisé en ce que** les unités de maintien et de centrage (16) sont réalisées avec des moyens servant à recouvrir les moyens d'emballage (2) dans la zone d'une embouchure de moyen d'emballage (2.2) et/ou dans la zone d'un filetage situé à cet endroit pour une fermeture à vis, à savoir par exemple sous la forme d'un évidement (25.1) servant à loger la zone d'embouchure du moyen d'emballage (2) respectif.

21. Dispositif selon l'une quelconque des revendications précédentes, **caractérisé en ce que** les unités de maintien et de centrage (16) sont maintenues de manière passive au niveau d'un segment d'impression (11, 11a) associé, c'est-à-dire la force de maintien correspondante est appliquée sur la partie primaire (19) de manière passive, et que les unités de maintien et de centrage (16) peuvent être retirées de manière active des segments d'impression (11, 11a).
